# FASCICULE DE BREVET EUROPEEN

(11) **EP 0 281 434 B1**
(45) Date de publication et mention de la délivrance du brevet: **27.12.1990**
(21) Numéro de dépôt: 88400166.0
(22) Date de dépôt: 26.01.1988
(51) Int. Cl.: E05F 1/12

(54) **Dispositif de fermeture à ressort pour porte ou similaire**
Federschliessvorrichtung für Türen oder ähnliches
Spring-actuated closing device for a door or the like

(30) Priorité: 06.02.1987 FR 8701462
(43) Date de publication de la demande: 07.09.1988
(73) Titulaire: Fargnier, Jean Alain, Fontenay Sous Bois (Val de Marne) (FR)
(72) Inventeur: Fargnier, Jean Alain, Fontenay Sous Bois (Val de Marne) (FR)
(74) Mandataire: Cabinet HERRBURGER

(56) Documents cités:
- FR-A- 1 362 152
- FR-A- 2 431 593
- US-A- 2 908 050
- US-A- 3 209 391

## Description

L'invention concerne un dispositif de fermeture à ressort pour porte ou similaire.

On connaît déjà par le brevet américain N_{°} 3 209 391 correspondant au préambule de la revendication 1, un dispositif de fermeture de ce genre dont la barre de torsion relie par des pièces intermédiaires, l'élément fixe d'une charnière d'une porte à l'élément mobile d'une autre charnière de cette porte.

Dans cette réalisation, la barre de torsion ainsi que les pièces intermédiaires sont entourées d'un tube enjoliveur et de protection.

Cependant, avec ce dispositif ferme-porte et comme dans tous les dispositifs de ce genre réalisés jusqu'à présent, la tension initiale ou torsion de la barre est réalisée, alors que le tube enjoliveur et de protection est déjà en place sur la barre de torsion, ce qui implique obligatoirement que les opérations inverses peuvent être effectuées de manière malintentionnée en supprimant ainsi l'effet de fermeture automatique de la porte.

Vis-à-vis de ce dispositif connu, la présente invention a pour but la réalisation d'un dispositif de fermeture à ressort à rappel automatique en position de fermeture, de réalisation simple, d'un montage facile, d'un fonctionnement fiable, d'un faible encombrement et dont la construction est telle que le déréglage de la porte devient pratiquement impossible par vandalisme pour les personnes non informées de sa construction particulière.

L'invention concerne à cet effet un dispositif de fermeture à ressort pour porte ou similaire, comprenant au moins deux charnières se composant chacune de deux éléments articulés sur un axe et dont l'un, dit élément mobile, est fixé sur la porte et dont l'autre, dit élément fixe, est fixé sur le montant de cette porte, une barre de torsion en acier à ressort reliant l'élément fixe d'une charnière à l'élément mobile d'une autre charnière, afin de rappeler automatiquement la porte en position de fermeture, caractérisé en ce qu'un tube pourvu d'une fente suivant l'une de ses génératrices, est disposé autour de la barre entre les charnières, ce tube étant maintenu coaxialement sur la barre par des plots ou rondelles adjacents des charnières, la barre passant librement à l'intérieur d'au moins l'un de ces plots ou rondelles, déplaçable par coulissement sur la barre à l'intérieur du tube.

Des caractéristiques supplémentaires sont définies aux revendications de 2 à 6.

L'invention est représentée à titre d'exemple non limitatif sur les dessins ci-joints dans lesquels
- la figure 1 est une vue en élévation d'un exemple d'articulation d'une porte par trois charnières,
- la figure 2 est une vue décomposée des trois charnières de la figure 1,
- la figure 3 est une vue en perspective de différentes pièces adjointes aux charnières de la figure 2,
- la figure 4 est une vue latérale partiellement coupée d'un autre mode de réalisation du dispositif,
- la figure 5 est une coupe suivant A-A de la figure 4,
- la figure 6 est une vue en coupe axiale d'un mode de réalisation d'un des embouts de la figure 4.

Suivant le mode de réalisation des figures de 1 à 3, on a représenté une porte dont le battant 1 est monté articulé par trois charnières 2, 3, 4 sur un montant 5 de l'encadrement de porte. Chaque charnière se compose donc d'un élément mobile 21,31,41 qui est fixé sur le panneau de porte 1 et d'un élément fixe 22, 32, 42 qui est fixé sur le montant 5 de l'encadrement de porte.

Suivant l'invention, le rappel automatique de la porte en position de fermeture est assuré par une barre en acier à ressort 6 agissant en torsion et qui relie le noeud de l'élément fixe d'une charnière au noeud de l'élément mobile de l'autre charnière.

Dans l'exemple représenté sur la figure 2, la barre de torsion 6 passe librement au travers de l'axe creux 7 de la charnière intermédiaire 3 et son extrémité supérieure pénètre à l'intérieur du noeud de l'élément mobile 21 à l'intérieur duquel il est fixé en rotation par une vis pointeau 8.

De même, l'extrémité inférieure de la barre de torsion 6 traverse librement, par une portion d'axe creuse, le noeud de l'élément mobile de la charnière inférieure 4 et est fixée à l'intérieur du noeud de l'élément fixe par une vis pointeau 9. Ainsi, le couple de torsion de la barre s'exerce entre un élément fixe d'une charnière et l'élément mobile d'une autre charnière afin de rappeler automatiquement la porte en position de fermeture.

La barre de torsion 6 est solidaire d'un plot 10 situé à proximité de son extrémité supérieure en position adjacente de la charnière 2. Ce plot 10 est pourvu de perforations radiales 101. Ces perforations sont destinées à recevoir un outil permettant d'exercer une torsion sur la barre 6 avant son blocage par la vis pointeau 8. Cette torsion initiale détermine le couple de rappel de la porte en position de repos, c'est-à-dire le couple qui évite les battements intempestifs du panneau de porte. Afin de faciliter le montage de la barre de torsion, celle-ci sera de préférence réalisée en deux parties assemblées l'une l'autre par un assemblage à tenon 11 et à mortaise 12, cet assemblage étant de préférence disposé à hauteur de la charnière intermédiaire 3, afin de se dissimuler à l'intérieur de cette charnière.

La barre de torsion 6 est par ailleurs logée, entre les charnières, à l'intérieur de tubes 13, fendus suivant une de leurs génératrices, qui ont pour but de dissimuler la barre de torsion et d'éviter sa détérioration par vandalisme. La largeur de cette fente est établie de manière que le tube puisse être mis en place sur la barre en passant par cette fente.

Ces tubes 13 sont maintenus coaxialement à la barre 6, entre les charnières, par des plots cylindriques 14 qui sont emmanchés dans l'extrémité supérieure et inférieure des noeuds des charnières. Ces plots 14 sont pourvus d'ouvertures dans lesquelles passe librement la barre de torsion 6. L'un de ces plots 14 sera, en réalité, constitué par le plot 10 de pré-tension de la barre et ce plot sera donc également dissimulé après montage des tubes 13.

Dans l'exemple de réalisation des figures 4, 5 et 6, la porte ou similaire est supportée par deux charnières 15 et 16 dont l'élément mobile 151, 161 pivote par sa fiche 152, 162 sur le noeud de l'élément mobile 153,163.

La barre de torsion 17 relie l'élément fixe 153 de la charnière 15 à l'élément mobile 161 de la charnière 16, cette liaison étant obtenue par des embouts 18 et 19.

Ces embouts 18 et 19 comportent un passage axial 20 de section polygonale et, par exemple, carrée, qui reçoit à libre coulissement la barre de torsion 17 de section correspondante. Du fait de ce montage, les embouts 18, 19 peuvent coulisser axialement sur la barre de torsion tout en étant immobilisés en rotation sur la barre. Sur l'une des moitiés des embouts 18, 19, il est prévu un logement 21 pourvu d'une fente latérale 22, ce logement 21 étant disposé dans le prolongement du passage 20 de la barre de torsion 17. La forme et les dimensions du logement 21 et de la fente 22 sont déterminées pour qu'ils puissent s'adapter sur le noeud d'un des éléments d'une charnière.

Lorsque cette adaptation est réalisée, l'embout est immobilisé sur l'élément des charnières par la penture de l'élément fixe 153 ou mobile 163 qui passe au travers de la fente 22 de l'embout considéré.

Cette disposition permet donc un montage simple et rapide de la barre de torsion sur une porte du fait que les embouts 18 coulissant axialement sur la barre de torsion sont immobilisés en rotation sur cette barre par les passages 20 et sont également immobilisés en rotation sur un élément fixe ou mobile d'une charnière par la fente 22 et son logement 21. Un tube 23 fendu suivant l'une de ses génératrices, pourra également être disposé autour de la barre de torsion entre les embouts 18 et 19 et, dans ce cas, l'embout 18 adjacent de la charnière supérieure 15 sera pourvu à sa base d'une portée circulaire 18₁ susceptible de se loger à l'intérieur du tube 23 et de le centrer sur la barre de torsion 17. Dans ce cas, l'extrémité inférieure du tube 23 est également maintenue coaxialement à la barre de torsion 17 par une rondelle 24 pourvue d'un orifice central dont la forme correspond à la section de la barre 17, le diamètre extérieur de cette rondelle correspondant au diamètre intérieur du tube 23.

## Revendications

1. Dispositif de fermeture à ressort pour porte ou similaire, comprenant au moins deux charnières se composant chacune de deux éléments articulés sur un axe et dont l'un, dit élément mobile, est fixé sur la porte et dont l'autre, dit élément fixe, est fixé sur le montant de cette porte, une barre de torsion en acier à ressort (6) reliant l'élément fixe d'une charnière à l'élément mobile d'une autre charnière, afin de rappeler automatiquement la porte en position de fermeture, caractérisé en ce qu'un tube (13, 23) pourvu d'une fente suivant l'une de ses génératrices, est disposé autour de la barre (6) entre les charnières, ce tube étant maintenu coaxialement sur la barre par des plots (14) ou rondelles (24) adjacents des charnières, la barre (6) passant librement à l'intérieur d'au moins l'un de ces plots ou rondelles, déplaçable par coulissement sur la barre à l'intérieur du tube.

2. Dispositif conforme à la revendication 1, caractérisé en ce qu'un plot (10) est solidaire de la barre de torsion (6) et est pourvu de perforations radiales, ce plot étant situé à proximité d'une des charnières pour le réglage de la pré-tension de la barre et étant recouvert par le tube fendu.

3. Dispositif conforme à l'une quelconque des revendications précédentes, caractérisé en ce que la barre (6) est réalisée en plusieurs parties s'assemblant l'une l'autre à proximité de la ou des paumelles intermédiaires (3).

4. Dispositif conforme à la revendication 1, caractérisé en ce qu'il comporte des embouts (18, 19) pourvus d'un passage (20) à l'intérieur duquel la barre de torsion (17) peut être immobilisée.

5. Dispositif conforme à la revendication 4, caractérisé en ce que l'embout (18, 19) est pourvu sur une partie de sa longueur d'un logement (21) pourvu d'une fente latérale (22), la forme et les dimensions du logement et de la fente étant propres à permettre l'adaptation de l'embout sur le noeud de la partie fixe, respectivement mobile, d'une charnière.

6. Dispositif conforme à la revendication 5, caractérisé en ce que l'embout est pourvu, à l'une de ses extrémités, d'une portée (181) de centrage du tube fendu (23) sur la barre (17).

## Patentansprüche

1. Federschließvorrichtung für eine Tür oder dgl. ähnliches, mit mindestens zwei Scharnieren, die sich jeweils aus zwei um eine Achse verschwenkbaren Elementen zusammensetzen, von denen das eine, das sogenannte bewegliche Element, an der Tür befestigt und das andere, das sogenannte feste Element, am Türpfosten befestigt ist, und mit einem federnden Torsionsstab (6) aus Stahl, der das feste Element eines Scharniers mit dem beweglichen Element eines anderen Scharniers verbindet, um die Tür automatisch in die Schließposition zurückzuführen, dadurch gekennzeichnet, daß der Stab (6) zwischen den Scharnieren von einem entlang einer Erzeugenden mit einem Schlitz versehenen Rohr (13, 23) umgeben ist, welches auf dem Stab durch nahe den Scharnieren angebrachte Stufenbüchsen (14) oder Scheiben (24) koaxial festgehalten wird, wobei der Stab (6) frei durch mindestens eine Stufenbüchse oder Scheibe hindurchgeht, und gleitend auf dem innerhalb des Rohres befindlichen Stab verschiebbar ist.

2. Federschließvorrichtung nach Anspruch 1, dadurch gekennzeichnet, daß eine Buchse (10) mit dem Torsionsstab (6) fest verbunden, mit radialen Lochungen versehen, zur Einstellung der Vorspannung des Stabes nahe einem Scharnier angeordnet und von dem geschlitzten Rohr überdeckt ist.

3. Federschließvorrichtung nach einem der vorangehenden Ansprüche, dadurch gekennzeichnet, daß der Stab (6) aus mehreren Teilen besteht, die in der Nähe des oder der dazwischenliegenden Bandlappen (3) aneinander anschließen.

4. Federschließvorrichtung nach Anspruch 1, dadurch gekennzeichnet, daß sie Endstücke (18, 19) umfaßt, in deren Durchgang (20) der Torsionsstab (17) festgesetzt werden kann.

5. Federschließvorrichtung nach Anspruch 4, dadurch gekennzeichnet, daß das Endstück (18, 19) auf einem Teil seiner Länge mit einer Ausnehmung (21) mit einem seitlichen Schlitz (22) versehen ist, wobei die Gestalt und die Abmessungen der Ausnehmung und des Schlitzes die Anbringung des Endstücks auf dem Hals des festen bzw. beweglichen Teils eines Scharniers gestatten.

6. Federschließvorrichtung nach Anspruch 5, dadurch gekennzeichnet, daß das Endstück an einem seiner Enden mit einem Ansatz (181) zur Zentrierung des geschlitzten Rohres (23) auf dem Stab (17) versehen ist.

## Claims

1. A spring closer device for a door or the like comprising at least two hinges which each consist of two elements mounted pivotally on a shaft and of which one, referred to as the mobile element, is fixed to the door while the other, referred to as the fixed element, is fixed to the frame upright of the door, a spring steel torsion bar (6) connecting the fixed element of a hinge to the mobile element of another hinge in order automatically to return the door to the closed position characterised in that a tube (13, 23) provided with a slit along one of its genera- trices is disposed around the bar (6) between the hinges, said tube being held coaxially on the bar by ring members (14) or discs (24) which are adjacent to the hinges, the bar (6) passing freely within at least one of said ring members or discs, being displaceable by sliding movement on the bar within the tube.

2. A device according to claim 1 characterised in that a ring member (10) is fixed with respect to the torsion bar (6) and is provided with radial performa- tions, said ring member being disposed in the vicinity of one of the hinges for adjustment of the pretension of the bar and being covered by the slit tube.

3. A device according to either one of the preceding claims characterised in that the bar (6) is made in a plurality of parts which are assembled to each other in the vicinity of the intermediate door hinge or hinges (3).

4. A device according to claim 1 characterised in that it comprises end portions (18, 19) provided with a passage (20) within which the torsion bar (17) can be immobilised.

5. A device according to claim 4 characterised in that the end portion (18, 19) is provided over a part of its length with a housing (21) provided with a lateral slit (22), the shape and the dimensions of the housing and the slit being such as to permit the end portion to be fitted onto the central portion of the fixed or mobile part of a hinge.

6. A device according to claim 5 characterised in that at one of its ends the end portion is provided with a surface (18₁) for centering of the slit tube (23) on the bar (17).
